# EUROPÄISCHE PATENTSCHRIFT

(11) **EP 3 042 876 B1**
(45) Veröffentlichungstag und Bekanntmachung des Hinweises auf die Patenterteilung: **30.08.2017**
(21) Anmeldenummer: 16150563.1
(22) Anmeldetag: 08.01.2016
(51) Int. Cl.: B66F 9/075, B66F 9/08

(54) **FLURFÖRDERZEUG MIT NEIGBAREM HUBGERÜST**
INDUSTRIAL TRUCK WITH A TILTABLE LIFTING FRAME
CHARIOT DE MANUTENTION AVEC UN CHASSIS DE LEVAGE INCLINABLE

(30) Priorität: 12.01.2015 DE 102015200262
(43) Veröffentlichungstag der Anmeldung: 13.07.2016
(73) Patentinhaber: Jungheinrich Aktiengesellschaft, 22047 Hamburg (DE)
(72) Erfinder: WECK, Michael, 85368 Moosburg (DE); HEINRICH, Simon, 85368 Moosburg (DE)
(74) Vertreter: Tiesmeyer, Johannes

(56) Entgegenhaltungen:
- WO-A1-96/06795
- GB-A- 2 318 565
- JP-A- H11 199 197
- JP-A- 2002 096 998
- JP-A- 2010 023 940
- US-A1- 2008 202 856

## Beschreibung

Die Erfindung betrifft ein Flurförderzeug, insbesondere Gabelstapler, mit einem Rahmen, einem Hubgerüst, welches zwischen zwei Endstellungen relativ zu dem Rahmen um eine Neigachse vor- und zurückneigbar ist, einer Hubgerüstneigevorrichtung zur Einstellung verschiedener Neigestellungen des Hubgerüstes und mit Neigungserfassungsmitteln zur Bestimmung eines jeweiligen Neigungsmaßes des Hubgerüstes relativ zum Rahmen.

Derartige Flurförderzeuge sind in diversen Varianten im Einsatz. Sie dienen zum Heben, Transportieren und Absenken von Lasten, z.B. beladenen Paletten. Als Lastaufnahmemittel dient hierzu üblicherweise eine Lasttraggabel, die am Hubgerüst mittels einer Hubeinrichtung auf- und abwärts bewegbar ist. Flurförderzeuge der hier betrachteten Art können z.B. teleskopierbar ausfahrbare Hubgerüste aufweisen, mittels welcher die Lastaufnahmemittel besonders hoch bewegt werden können, etwa um Paletten in obere Regalebenen von Hochregalanlagen einzulagern oder daraus auszubringen. Andere Flurförderzeuge der hier betrachteten Art können ein einfaches nicht-teleskopierbares Hubgerüst aus einem einzigen Ständerpaar aufweisen. Bei den gattungsgemäßen Flurförderzeugen liegt jedoch ungeachtet der speziellen Art des Hubgerüstes die Gemeinsamkeit vor, dass das Hubgerüst um eine üblicherweise bodennahe Neigachse relativ zur Vertikalen vor- und zurückschwenkbar ist. Durch das Neigen des Hubgerüstes wird auch die Ausrichtung der Lastaufnahmemittel, also z.B. der Gabelzinken einer Lasttraggabel, relativ zur Horizontalen geändert. Dies ist bei verschiedenen Einlagerungs- bzw. Auslagerungsvorgängen erforderlich oder zumindest hilfreich und kann auch während des Transports mit dem fahrenden Flurförderzeug nützlich sein, etwa wenn das Hubgerüst in Richtung Rahmen etwas zurückgeneigt ist, so dass die Lastaufnahmemittel leicht schräg nach oben ausgerichtet sind. Auf diese Weise ist die Gefahr des Abrutschens der Last von den Lastaufnahmemitteln, insbesondere bei einem Bremsvorgang des Flurförderzeugs reduziert.

Für eine Bedienperson eines solchen gattungsgemäßen Flurförderzeugs ist es hilfreich, wenn sie die Neigestellungen und die Neigebewegungen des Hubgerüstes gut kontrollieren kann. Auch für automatisierte Vorgänge kann es wichtig sein, die Neigestellungen und Neigebewegungen des Flurförderzeugs sensorisch zu überwachen. Hierzu dienen die Neigungserfassungsmittel. Als Sensoren der Neigungserfassungsmittel werden bei bekannten Flurförderzeugen z.B. Pendelanordnungen verwendet, welche eine unmittelbare Ablesung des Neigewinkels des Hubgerüstes relativ zur Vertikalen ermöglichen. Auch Winkelgeber unmittelbar an der Neigachse und elektrische Potentiometersensoren sind zum Einsatz gekommen.

Neigungserfassungsmittel mit derartigen Sensoren haben unterschiedliche Nachteile. So zeigen Pendel-basierte Sensoren, Wasserwaagen-basierte Sensoren oder dgl. den Absolutwinkel, den das Hubgerüst in seiner aktuellen Neigestellung relativ zur Vertikalen eingenommen hat, nicht aber die Neigeausrichtung des Hubgerüstes relativ zum Rahmen des Flurförderzeugs. Solche Neigungserfassungsmittel sind daher nicht gut geeignet für die Unterstützung bestimmter automatisierter Neigefunktionen, etwa das Einstellen bestimmter Haltepositionen oder die Reduzierung der Neigegeschwindigkeit bei Annäherung an eine Endlage im Sinne einer Endlagendämpfung. Winkelgeber und Potentiometersensoren haben den Nachteil, dass sie eine oft komplizierte Montage erfordern und verschleißanfällig sind.

Aus der WO 93 / 17 952 A1 ist eine Vorrichtung zur Zentrierung eines Mastes bzw. eines Hubgerüstes bekannt, welche anzeigt, wann das Hubgerüst bezogen auf das restliche Flurförderzeug in einer Zentralposition bzw. einer unausgelenkten Position ist.

Aus der US 2008 / 0 202 856 A1 ist eine Vorrichtung zur Messung des Abstandes des Hubgerüstes von einem Punkt am Dach des Flurförderzeugs offenbart, um festzustellen, ob das Hubgerüst in einer aufrechten Position ist.

Aus der DE 44 40 604 A1 ist eine Vorrichtung zum Anzeigen eines Neigungswinkels eines Hubgerüstes gegenüber der Schwerkraftrichtung bekannt, die einen am Hubgerüst angeordneten Winkelsensor, der eine Drehwaage umfasst, nutzt. Die Druckschrift schlägt ferner vor, den Relativwinkel zum Flurförderzeug zu bestimmen, Ferner wird vorgeschlagen, bei Positionierung des Flurförderzeugs an einer geneigten Fläche die relative Neigung gegenüber dem restlichen Flurförderzeug zu bestimmen, indem die absolute Neigung in einer unausgelenkten Position des Hubgerüstes bestimmt wird und auf dieser Grundlage aus einem aktuellen absoluten Neigungswinkel der aktuelle relative Neigungswinkel berechnet wird. Die Drehwaage erfordert bei Änderungen der Neigung des Hubgerüst und/oder des Flurförderzeugs eine gewisse Zeit zum Einschwingen, was die Präzision und Schnelligkeit der Messung verringert. Gleichzeitig erfordert die Bestimmung des relativen Neigungswinkels das Messen des absoluten Neigungswinkels in einer unausgelenkten Position, was insbesondere bei vielfacher Änderung der Neigung des Untergrunds schwierig ist. Sowohl die Eichung anhand der unausgelenkten Position als auch die Einschwingzeit wirken sich noch erheblich nachteiliger aus, wenn eine schwere Last transportiert wird.

Aus der WO 96 / 06 795 A1 ist ein Flurförderzeug gemäß dem Oberbegriff des Anspruchs 1 bekannt, bei welchem der relative Neigungswinkel durch einen Abstandssensor gemessen wird. Hierbei ist allerdings keine Messung des absoluten Neigungswinkels vorgesehen.

Der vorliegenden Erfindung liegt die Aufgabe zugrunde, ein Flurförderzeug der Eingangs genannten Art mit einer verbesserten Hubgerüstneigungserfassung bereitzustellen, insbesondere eine präzise, aber technisch einfach realisierte Messung/Bestimmung sowohl des relativen als auch des absoluten Neigungswinkels, ohne dass eine Kalibrierung beispielsweise in der unausgelenkten Position erforderlich ist.

Zur Lösung dieser Aufgabe ist das erfindungsgemäße Flurförderzeug mit den Merkmalen gemäß Anspruch 1 ausgestattet, so dass es einen Rahmen, ein Hubgerüst, welches zwischen zwei Endstellungen relativ zu dem Rahmen um eine Neigachse vor- und zurückneigbar ist, eine Hubgerüstneigevorrichtung zur Einstellung verschiedener Neigestellungen des Hubgerüstes und Neigungserfassungsmittel zur Bestimmung eines jeweiligen Neigungsmaßes des Hubgerüstes relativ zum Rahmen aufweist und die Neigungserfassungsmittel wenigstens einen rahmenfest oder/und wenigstens einen hubgerüstfest angeordneten Abstandssensor umfassen, welcher dazu eingerichtet ist, einen sich beim Neigen des Hubgerüstes verändernden Abstand zwischen einer definierten rahmenfesten Stelle und einer definierten hubgerüstfesten Stelle des Flurförderzeugs berührungslos zu überwachen und ein von diesem Abstand abhängiges Messsignal bereitzustellen, wobei das erfindungsgemäße Flurförderzeug dadurch gekennzeichnet ist, dass das Flurförderzeug ferner eine elektronische Auswerteeinrichtung umfasst, die eine Anzeigeeinrichtung umfasst und mit den Neigungserfassungsmitteln in Datenübertragungsverbindung steht, und die dazu eingerichtet ist, das Messsignal des Abstandssensors zu empfangen, auszuwerten und die entsprechend ausgewerteten Daten graphisch oder/und akustisch oder/und haptisch-vibratorisch mittels der Anzeigeeinrichtung als Maß für die Hubgerüstneigung anzuzeigen, wobei das Flurförderzeug ferner eine Lageerfassungseinrichtung umfasst, die dazu eingerichtet ist, etwaige Schrägstellungen des Flurförderzeugs relativ zur Horizontalen zu erfassen und betreffende Messsignale an die Auswerteeinrichtung abzugeben, wobei die Auswerteeinrichtung dazu eingerichtet ist, Informationen der Lageerfassungseinrichtung über die Ausrichtung des Flurförderzeugs relativ zur Horizontalen in Kombination mit Informationen der Neigungserfassungsmittel bzw. -einrichtung über die Neigungsstellung des Hubgerüstes relativ zum Rahmen auszuwerten, um Daten zur Anzeige der Absolutausrichtung des Hubgerüstes relativ zur Vertikalen bereitzustellen.

Bei der erfindungsgemäßen Lösung können die Neigungserfassungsmittel jeweilige Neigestellungen des Hubgerüstes relativ zum Rahmen überwachen, so dass das von dem Abstandssensor gelieferte Messsignal auch dann ein korrektes Maß für diese Neigestellung liefert, wenn das Flurförderzeug schräg bzw. auf einer Rampe steht. Hinzu kommt, dass der berührungslose Abstandssensor keinem nennenswerten Verschleiß unterliegt. Ein berührungsloser Abstandssensor ist auf einfache Weise an einem Flurförderzeug zu montieren, so dass er auch leicht bei einem schon vorhandenen Flurförderzeug als Nachrüstoption infrage kommt. Bevorzugt wird der berührungslose Abstandssensor an einer rahmenfesten Stelle, also z.B. unmittelbar am Rahmen, befestigt, so dass bei den Neigebewegungen des Hubgerüstes der Abstandssensor nicht mitbewegt werden muss. Dies schont bei leitungsgebundenen Abstandssensoren die Stromversorgungs- und Signalkabel. Vorzugsweise hat der Anbringungsort des berührungslosen Abstandssensors nur einen relativ kleinen radialen Abstand zur Neigachse, so dass der zu überwachende Abstand zwischen den Endstellungen des Hubgerüstes möglichst kleiner 50 mm, vorzugsweise kleiner 10 mm ist.

Es existieren diverse berührungslos messende Abstandssensoren, die innerhalb derartig kleiner Distanzen hinreichend hochauflösende Messergebnisse liefern. Hierzu zählen als bevorzugt im Rahmen der Erfindung verwendete Abstandssensoren induktive Abstandssensoren und kapazitive Abstandssensoren.

Im Rahmen der Erfindung können jedoch auch Ultraschallsenoren oder optoelektronische Sensoren zum Einsatz kommen, wobei Letztere jedoch derzeit mit Nachteilen bezüglich Verschmutzung, Bauraum und mit einem höheren Kostenaufwand verbunden sind.

Bevorzugt erfolgt die Anzeige der ausgewerteten Daten durch die Auswerteeinrichtung graphisch an einem Display der Anzeigeeinrichtung im Sichtbereich des Fahrerplatzes des Flurförderzeugs. Denkbar sind auch akustische Signale, die ausgelöst werden, wenn das Hubgerüst in bestimmte Neigestellungen einrückt, etwa in die Vertikalstellung oder eine Endstellung. Eine haptisch-vibratorische Anzeige kann z.B. realisiert werden, indem das Bedienelement, mit dem die Bedienperson des Flurförderzeugs die Neigbewegungen des Hubgerüstes auslöst und steuert, zum Vibrieren angeregt wird, wenn das Hubgerüst in solche bestimmten Neigungsstellungen einrückt.

Aus Sicherheitsgründen können mehrere, z.B. zwei redundante Abstandssensoren zur Überwachung der Neigeoperationen des Hubgerüstes in der vorstehend beschriebenen Art vorgesehen sein.

Das System aus Abstandssensor(en) und elektronischer Auswerteeinrichtung sollte dazu eingerichtet sein, Sensorstörungen, wie Kurzschlüsse oder Kabelbrüche, zu erkennen.

Vorteilhaft an dem erfindungsgemäßen Flurförderzeug ist das einerseits eine Messung des relativen Winkelwertes des Hubgerüstes erfolgen kann, während sich gleichzeitig der absolute Winkelwert des Hubgerüstes aus dem relativen Winkelwert sowie der Ausrichtung des Flurförderzeugs einfach bestimmen lässt, Andererseits erfolgt dies ohne Präzisions- und Zeitverlust ständig und insbesondere ist eine Eichung an einer unausgelenkten Position nicht erforderlich. Damit ist insbesondere der Nachteil bisheriger Systeme überwunden, dass Änderungen der Neigung des Untergrunds beim Bewegen des Flurförderzeugs bisher erheblich die Winkelmessungen beeinflussten, während bei vorliegender Erfindung ein solcher Einfluss erheblich gerin ger oder gar nicht mehr vorhanden ist. Somit ist beim erfindungsgemäßen Flurförderzeug die Messung von sowohl relativen als auch absoluten Winkelwert des Hubgerüstes konstruktiv einfacher und gleichzeitig zuverlässiger realisiert als dies bei bisherigen Systemen oder Kombinationen bisheriger Systeme erfolgen konnte. Insbesondere können schwere Lasten leichter transportiert werden, ohne dass die Winkelmessungen bei Neigungsänderungen des Untergrundes erheblich unpräziser werden.

Ferner sollte die elektronische Auswerteeinrichtung dazu eingerichtet sein, bei Erreichen wenigstens einer vorbestimmten Neigungsstellung des Hubgerüstes oder/und bei Annäherung des Hubgerüstes an eine solche vorbestimmte Neigungsstellung dieses in spezifischer Weise hervorgehoben anzuzeigen. Bei den vorbestimmten Neigungsstellungen kann es sich z.B. um die neutrale Vertikalstellung des Hubgerüstes und/oder um eine jeweilige Endlage des Hubgerüstes handeln. Eine in spezifischer Weise hervorgehobene Anzeige kann z.B. darin bestehen, dass auf einem Display ein auffälliger Farbwechsel stattfindet. Gemäß einer Ausführungsform der Erfindung erfolgt die Displaydarstellung dadurch, dass ein stilisiertes Hubgerüst in den betref fenden verschiedenen Neigestellungen des realen Hubgerüstes auf dem Display dargestellt wird. Bei Erreichen der Vertikalstellung oder der Mittelstellung des Hubgerüstes zwischen den Endstellungen wird das Hubgerüst auf dem Display in einer anderen Farbe dargestellt als in den übrigen Neigestellungen. Entsprechendes geschieht vorzugsweise bei Annäherung des Hubgerüstes an eine der Endstellungen.

Gemäß einer Weiterbildung der Erfindung ist zur Steuerung der Hubgerüstneigevorrichtung eine mit der elektronischen Auswerteeinrichtung kommunizierende Steuereinrichtung vorgesehen, die bei Erreichen wenigstens einer vorbestimmten Neigungsstellung des Hubgerüstes oder/und bei Annäherung des Hubgerüstes an eine solche vorbestimmte Neigungsstellung eine spezifische Reaktion der Hubgerüstneigevorrichtung auslöst. Die spezifische Reaktion kann gemäß einer Variante der Erfindung darin bestehen, dass die Hubgerüstneigevorrichtung das Hubgerüst in der vorbestimmten Neigestellung, etwa in der neutralen Vertikalstellung bzw. in der Mittelstellung des Hubmastes zwischen den beiden Endstellungen stoppt.

Weiterhin wird vorgeschlagen, dass die Steuereinrichtung dazu eingerichtet ist, die Hubgerüstneigevorrichtung so zu steuern, dass diese bei Annäherung des Hubgerüstes an eine der Endstellungen die Geschwindigkeit der Neigebewegung des Hubgerüstes nach und nach, vorzugsweise in linearer Weise in Abhängigkeit vom Abstand der aktuellen Neigestellung des Hubgerüstes zu der betreffenden Endstellung reduziert. Hierbei handelt es sich um einen sog. Endlagendämpfungsvorgang. Als Hubgerüstneigevorrichtung kommt z.B. wenigstens ein hydraulischer Neigezylinder infrage. Hydraulikzylinder als Neigeantriebe sind im Stand der Technik in diversen Ausgestaltungen und Anordnungen bekannt und bedürfen für den Fachmann keiner näheren Erläuterung mehr. Die Geschwindigkeitsreduzierung bei Annäherung des Hubgerüstes an eine der Endlagen wird durch entsprechende Steuerung der hydraulischen Beaufschlagung des wenigstens einen Neigezylinders bewirkt.

Die Lageerfassungseinrichtung kann einen sog. Inklinometer umfassen, der in Form einer elektrischen Wasserwaage die absolute horizontale Position erkennen kann. Auch Beschleunigungssensoren können zur Erfassung der Gesamtausrichtung des Flurförderzeugs relativ zum Lot verwendet werden. Die mit einer Lageerfassungseinrichtung ausgestattete Ausführungsform der Erfindung ermöglicht somit das Einstellen gewünschter Absolutausrichtungen des Hubgerüstes und der daran angeordneten Lasttragmittel, so z.B. das automatische Einstellen der Horizontalausrichtung der Gabelzinken einer Lasttraggabel.

Die Ausführungsform, bei der der berührungslose Abstandssensor nur einen relativ kleinen radialen Abstand zur Neigachse aufweist, so dass der zu überwachende Abstand zwischen den Endstellungen des Hubgerüstes kleiner 50 mm, vorzugsweise kleiner 10 mm ist, ist insbesondere vorteilhaft, da so der Sensor besser vor Schäden und Verschmutzung geschützt ist.

In einer anderen, aber auch mit der vorherigen kombinierbaren Ausführungsform ist der Abstandssensor näher an der Neigachse angeordnet als ein hydraulischer Neigezylinder zum Vorwärtsneigen und Rückwärtsneigen des Hubgerüstes. Dadurch ist der Abstandssensor besonders geschützt, da vor allem Gegenstände, die den Abstandssensor beschädigen könnten, viel eher nur mit dem im Vergleich erheblich unempfindlicheren hydraulischen Neigezylinder kollidieren.

Die Erfindung wird nachstehend unter Bezugnahme der Figuren näher erläutert.
- Figur 1: zeigt ein Ausführungsbeispiel eines Flurförderzeugs nach der Erfindung in einer Seitenansicht.
- Figur 2: zeigt einen Rahmenabschnitt des Flurförderzeugs aus Figur 1 in einer isolierten Darstellung mit dem daran angeordneten Hubgerüst, wobei das Hubgerüst in seinen beiden Neigungsendstellungen dargestellt ist.
- Figur 3: zeigt ein in Figur 2 mit B gekennzeichnetes Detail, welches den berührungslosen Abstandssensor umfasst.

Bei dem Flurförderzeug gemäß Figur 1 handelt es sich um einen Gabelstapler, der auf seinem durch Räder 2 am Boden abgestützten Chassis 4 eine Fahrerkabine 6 trägt. In der Fahrerkabine ist ein Fahrerplatz 8 vorgesehen, von dem aus eine Bedienungsperson diverse Bedienelemente 10 zur Steuerung der Fahr-, Neige- und Hubfunktionen des Staplers bedienen kann. Das Chassis 4 umfasst einen Rahmenabschnitt 12, wie er in Figur 2 zu erkennen ist. An diesem Rahmenabschnitt 12 ist das Hubgerüst 14 angelenkt, so dass es um eine quer zur Geradeausfahrtrichtung des Gabelstaplers nahe dem unteren Ende des Rahmenabschnitts 12 und des Hubgerüstes 14 verlaufende Neigachse 16 zurück- und vorneigbar ist. In Figur 2 ist das Hubgerüst in seiner zurückgeneigten Endstellung mit durchgezogenen Linien dargestellt, wohingegen es in seiner vorgeneigten Endstellung mit Strichpunktlinien eingezeichnet ist.

Die Neigebewegungen des Hubgerüstes werden mittels einer Hubgerüstneigevorrichtung in Form von hydraulischen Neigezylindern durchgeführt, die in Figur 2 nicht eingezeichnet sind. In Figur 2 sind allerdings die Anlenkaugen 18, 20 erkennbar, an denen ein hydraulischer Neigezylinder mit seinen entgegengesetzten Enden anzubringen ist. Ein Ausfahren der Kolbenstange eines solchen Neigezylinders führt dann zum Vorwärtsneigen des Hubgerüstes 14 (im Uhrzeigersinn gemäß Figur 2), wohingegen das Einziehen der Kolbenstange des hydraulischen Neigezylinders zum Rückwärtsneigen des Hubgerüstes 14 (entgegen dem Uhrzeigersinn in Figur 2) führt. Die Neigezylinder sind in an sich bekannter Weise hydraulisch steuerbar.

An dem Hubgerüst 14 ist als Lastaufnahmemittel eine Lasttraggabel 22 auf- und abwärts bewegbar. Als Hubantrieb kommt vorzugsweise ein hydraulischer Hubzylinder infrage, wie dies ebenfalls an sich aus dem Stand der Technik bekannt ist. In Figur 1 ist die Lasttraggabel 22 in ihrer untersten Stellung bei in Mittelstellung zwischen den beiden Neigeendstellungen befindlichem Hubgerüst 14 gezeigt. Die Gabelzinken 24 der Lasttraggabel 22 sind in dieser Stellung horizontal ausgerichtet, wenn das Flurförderzeug auf horizontalem ebenem Boden steht. Beim Zurückneigen bzw. beim Vorneigen des Hubgerüstes ändert sich in entsprechender Weise auch die Ausrichtung der Gabel 24 relativ zur Horizontalen.

Zur Erfassung eines jeweiligen Neigungsmaßes des Hubgerüstes 14 relativ zum Rahmenabschnitt 12 ist ein berührungsloser Abstandssensor 26 mittels eines Halterungsbleches 28 so an dem Rahmenabschnitt 12 befestigt, dass er mit seiner definierten Vorderseite 30 einem rückwärtigen Flächenabschnitt 32 des Hubgerüstes 14 gegenüberliegt. Die Vorderseite 30 des Abstandssensors stellt somit eine definierte rahmenfeste Stelle dar, wohingegen der Flächenabschnitt 32 des Hubgerüstes eine hubgerüstfeste Stelle darstellt. Wie aus Figur 3 gut zu ersehen ist, befindet sich der berührungslose Abstandssensor 26 mit seiner Vorderseite 30 relativ nahe an der Neigachse 16, so dass der rückwärtige Flächenabschnitt 32 des Hubgerüstes 14 bei dessen Übergang von der rückwärtig geneigten Endstellung zur vorwärts geneigten Endstellung eine Distanz L2 von ca. 6 mm überwindet. Der Abstandssensor oder Näherungssensor 26 ist im Beispielsfall ein induktiver Sensor, der den genutzten Abstandsmessbereich in einem Spannungsmessbereich von z.B. 0,5 bis 4,5 V umsetzen kann. Der Abstandssensor 26 ist an einer geschützten Stelle angebracht, an der im normalen Staplerbetrieb wenig mechanische Verformung an dem Rahmenabschnitt 12 und auch an dem Hubgerüst 14 zu erwarten ist. Ein nur beispielsweise bei 31 in Figur 1 eingezeichnete Auswerteeinrichtung erhält das elektrische Messsignal von dem Abstandssensor 26 und wertet dieses aus, um auf einem Display 33 das jeweilige Neigungsmaß des Hubgerüstes 14 entsprechend der ausgewerteten Signale darstellen zu können. Eine mit der elektronischen Auswerteeinrichtung 31 kommunizierende Steuereinrichtung (nicht gezeigt) kann die hydraulische Versorgung der Neigezylinder so steuern, dass sie auf einen entsprechenden Bedienungsbefehl hin das Hubgerüst 14 in die in Figur 1 gezeigte Neutralstellung bewegen und dann stoppen. In dieser Neutralstellung ist das Hubgerüst 14 vertikal - und sind die Gabelzinken 24 horizontal ausgerichtet, sofern der Stapler auf horizontalem Boden steht.

Nicht eingezeichnet in den Figuren ist eine Lageerfassungseinrichtung, die etwaige Schrägstellungen des Flurförderzeugs relativ zur Horizontalen erfasst und betreffende Messsignale an die Auswerteeinrichtung 31 abgibt. Damit kann die Auswerteeinrichtung 31 Informationen der Lageerfassungseinrichtung über die Ausrichtung des Gabelstaplers relativ zur Horizontalen in Kombination mit Informationen der Neigungserfassungseinrichtung über die Neigungsstellung des Hubgerüstes 14 relativ zum Rahmen 12 auswerten, um Daten zur Anzeige der Absolutausrichtung des Hubgerüstes 14 relativ zur Vertikalen bereitzustellen. Damit ist es auch möglich, die Gabelzinken 24 automatisch absolut horizontal auszurichten, wenn der Stapler mit seinen Rädern 2 auf einer Schräge, etwa einer Rampe, aufsteht.

Die Auswerteeinrichtung 31 umfasst einen elektronischen Controller mit einem Speicher, in dem Stützstellen von bestimmten Messsignalwerten des Abstandssensors 26 in Zuordnung zu bestimmten Neigungswinkeleinstellungen des Hubgerüstes 14 abgespeichert sind. Diese Stützstellen sind zuvor durch Teach-in-Messungen definiert worden, bei denen bestimmte Neigungswinkelwerte des Hubgerüstes 14 relativ zum Rahmen 12 mittels einer unabhängigen Winkelmessmethode gemessen und die dabei vom Abstandssensor 26 gelieferten Messspannungswerte erfasst und den betreffenden Winkelwerten zugeordnet sowie in der entsprechenden Zuordnung abgespeichert wurden. Zwischenwerte zwischen solchen abgespeicherten Stützstellen werden durch Interpolation ausgewertet. Die entsprechende Programme liegen in der Auswerteeinrichtung 31 vor.

Ferner kann der Gabelstapler mit einer sog. Endlagendämpfung bei der Neigungsverstellung ausgestattet sein, wobei eine die Neigezylinder steuernde Steuereinrichtung die Neigegeschwindigkeit reduziert, wenn das Hubgerüst 14 sich einer der in Figur 2 angedeuteten Endlagen z.B. ab einem bestimmten Näherungswinkel nähert. Die dazu erforderlichen Informationen über die aktuelle Neigungsstellung erhält die Auswerteeinrichtung 31 und die damit kommunizierende Steuereinrichtung (nicht gezeigt) von dem berührungslosen Abstandssensor 26.

Die kennzeichnende Lösung des erfindungsgemäßen Flurförderzeugs ist mit sehr einfachen Mitteln preiswert realisierbar und liefert zuverlässige und störunanfällige Ergebnisse.

## Patentansprüche

1. Flurförderzeug mit einem Rahmen (12), einem Hubgerüst (14), welches zwischen zwei Endstellungen relativ zu dem Rahmen (12) um eine Neigachse (16) vor- und zurückneigbar ist, einer Hubgerüstneigevorrichtung zur Einstellung verschiedener Neigestellungen des Hubgerüstes (14) und mit Neigungserfassungsmitteln (26, 32) zur Bestimmung eines jeweiligen Neigungsmaßes des Hubgerüstes (14) relativ zum Rahmen (12),wobei die Neigungserfassungsmittel (26, 32) wenigstens einen rahmenfest oder/und wenigstens einen hubgerüstfest angeordneten Abstandssensor (26) umfassen, welcher dazu eingerichtet ist, einen sich beim Neigen des Hubgerüstes (14) verändernden Abstand zwischen einer definierten rahmenfesten Stelle (30) und einer definierten hubgerüstfesten Stelle (32) des Flurförderzeugs berührungslos zu überwachen und ein von diesem Abstand abhängiges Messsignal bereitzustellen,
**dadurch gekennzeichnet,**
**dass** das Flurförderzeug ferner eine elektronische Auswerteeinrichtung (31) umfasst, die eine Anzeigeeinrichtung (33) umfasst und mit den Neigungserfassungsmitteln (26, 32) in Datenübertragungsverbindung steht, und die dazu eingerichtet ist, das Messsignal des Abstandssensors (26) zu empfangen, auszuwerten und die entsprechend ausgewerteten Daten graphisch oder/und akustisch oder/und haptisch-vibratorisch mittels der Anzeigeeinrichtung (33) als Maß für die Hubgerüstneigung anzuzeigen,
wobei das Flurförderzeug ferner eine Lageerfassungseinrichtung umfasst, die dazu eingerichtet ist, etwaige Schrägstellungen des Flurförderzeugs relativ zur Horizontalen zu erfassen und betreffende Messsignale an die Auswerteeinrichtung (31) abzugeben, wobei die Auswerteeinrichtung (31) dazu eingerichtet ist, Informationen der Lageerfassungseinrichtung über die Ausrichtung des Flurförderzeugs relativ zur Horizontalen in Kombination mit Informationen der Neigungserfassungsmittel (26, 32) über die Neigungsstellung des Hubgerüstes (14) relativ zum Rahmen (12) auszuwerten, um Daten zur Anzeige der Absolutausrichtung des Hubgerüstes relativ zur Vertikalen bereitzustellen

2. Flurförderzeug nach Anspruch 1, **dadurch gekennzeichnet, dass** der wenigstens eine Abstandssensor (26) ausgewählt ist aus der Gruppe der folgenden berührungslos funktionierenden Sensoren:
- induktiver Abstandssensor;
- kapazitiver Abstandssensor;
- Ultraschallsenor;
- optoelektronischer Sensor.

3. Flurförderzeug nach einem der vorher gehenden Ansprüche, **dadurch gekennzeichnet, dass** der wenigstens eine Abstandssensor (26) neigachsennah so angeordnet ist, dass der von ihm überwachte und sich beim Neigen des Hubgerüstes (14) ändernde Abstand zwischen der definierten rahmenfesten Stelle (30) und der definierten hubgerüstfesten Stelle (32) des Flurförderzeugs in einem Bereich kleiner 50 mm, vorzugsweise kleiner 10 mm, variiert, wenn das Hubgerüst (14) zwischen den Endstellungen um die Neigachse (16) verschwenkt wird.

4. Flurförderzeug nach Anspruch 1, **dadurch gekennzeichnet, dass** die Neigungserfassungsmittel (26, 32) mehrere mit der elektronischen Auswerteeinrichtung (31) in Datenübertragungsverbindung stehende Abstandssensoren aufweisen, die dazu eingerichtet sind, einen jeweiligen Abstand zwischen einer definierten rahmenfesten Stelle und einer definierten hubgerüstfesten Stelle des Flurförderzeugs berührungslos zu überwachen und ein von diesem Abstand abhängiges Messsignal zur Auswertung durch die elektronische Auswerteeinrichtung (31) bereitzustellen.

5. Flurförderzeug nach einem der vorhergehenden Ansprüche, **dadurch gekennzeichnet, dass** die elektronische Auswerteeinrichtung (31) dazu eingerichtet ist, bei Erreichen wenigstens einer vorbestimmten Neigungsstellung des Hubgerüstes (14) oder/und bei Annäherung des Hubgerüstes (14) an eine solche vorbestimmte Neigungsstellung dieses in spezifischer Weise hervorgehoben anzuzeigen.

6. Flurförderzeug nach einem der vorher gehenden Ansprüche, **dadurch gekennzeichnet, dass** zur Steuerung der Hubgerüstneigevorrichtung eine mit der elektronischen Auswerteeinrichtung (31) kommunizierende Steuereinrichtung vorgesehen ist, welche dazu eingerichtet ist, bei Erreichen wenigstens einer vorbestimmten Neigungsstellung des Hubgerüstes (14) oder/und bei Annäherung des Hubgerüstes (14) an eine solche vorbestimmte Neigungsstellung eine spezifische Reaktion der Hubgerüstneigevorrichtung auszulösen.

7. Flurförderzeug nach Anspruch 6, **dadurch gekennzeichnet, dass** die spezifische Reaktion darin besteht, dass die Hubgerüstneigevorrichtung das Hubgerüst (14) in der vorbestimmten Neigestellung stoppt.

8. Flurförderzeug nach Anspruch 6 oder 7, **dadurch gekennzeichnet, dass** die vorbestimmte Neigestellung eine Mittelstellung des Hubgerüstes zwischen den beiden Endstellungen ist.

9. Flurförderzeug nach Anspruch 6, 7 oder 8, **dadurch gekennzeichnet, dass** die Steuereinrichtung dazu eingerichtet ist, die Hubgerüstneigevorrichtung so zu steuern, dass diese bei Annäherung des Hubgerüstes (14) an eine der Endstellungen die Geschwindigkeit der Neigebewegung des Hubgerüstes (14) nach und nach, vorzugsweise in linearer Weise in Abhängigkeit vom Abstand der aktuellen Neigestellung des Hubgerüstes (14) zu der betreffenden Endstellung reduziert.

10. Flurförderzeug nach einem der vorher gehenden Ansprüche, **dadurch gekennzeichnet, dass** der berührungslose Abstandssensor (26) nur einen relativ kleinen radialen Abstand zur Neigachse (16) aufweist, so dass der zu überwachende Abstand zwischen den Endstellungen des Hubgerüstes (14) kleiner 50 mm, vorzugsweise kleiner 10 mm ist.

11. Flurförderzeug nach einem der vorher gehenden Ansprüche, **dadurch gekennzeichnet, dass** der Abstandssensor (26) näher an der Neigachse (16) angeordnet ist als ein hydraulischer Neigezylinder zum Vorwärtsneigen und Rückwärtsneigen des Hubgerüstes (14).

## Claims

1. Industrial truck comprising a frame (12), a mast (14) which can be tilted forwards and backwards, between two end positions, relative to the frame (12) about a tilt axis (16), a mast tilting apparatus for setting different tilt positions of the mast (14), and comprising tilt detection means (26, 32) for determining a particular extent to which the mast (14) is tilted relative to the frame (12), the tilt detection means (26, 32) comprising at least one distance sensor (26) fixedly arranged on the frame and/or at least one distance sensor fixedly arranged on the mast, which sensor is designed to contactlessly monitor a changing distance between a defined fixed point (30) on the frame and a defined fixed point (32) on the mast of the industrial truck when the mast (14) tilts, and to provide a measuring signal that is dependent on this distance,
**characterised in that**
the industrial truck further comprises an electronic evaluation device (31) which comprises a display device (33), is connected to the tilt detection means (26, 32) for data transmission, and is designed to receive and evaluate the measuring signal from the distance sensor (26) and to display the correspondingly evaluated data graphically and/or acoustically and/or in the form of haptic vibrations by means of the display device (33) as a measure of the tilt of the mast,
the industrial truck further comprising a position detection device which is designed to detect any inclined positions of the industrial truck relative to the horizontal, and to send relevant measuring signals to the evaluation device (31), the evaluation device (31) being designed to evaluate information from the position detection device relating to the orientation of the industrial truck relative to the horizontal in combination with information from the tilt detection means (26, 32) relating to the tilt position of the mast (14) relative to the frame (12), in order to provide data for displaying the absolute orientation of the mast relative to the vertical.

2. Industrial truck according to claim 1, **characterised in that** the at least one distance sensor (26) is selected from the group of the following contactlessly functioning sensors:
- inductive distance sensor;
- capacitive distance sensor;
- ultrasound sensor;
- optoelectronic sensor.

3. Industrial truck according to either of the preceding claims, **characterised in that** the at least one distance sensor (26) is arranged close to the tilt axis such that the distance between the defined fixed point (30) on the frame and the defined fixed point (32) on the mast of the industrial truck that is monitored by said distance sensor and changes when the mast (14) tilts varies within a range of less than 50 mm, preferably less than 10 mm, when the mast (14) is pivoted about the tilt axis (16) between the end positions.

4. Industrial truck according to claim 1, **characterised in that** the tilt detection means (26, 32) comprise a plurality of distance sensors that are connected to the electronic evaluation device (31) for data transmission and are designed to contactlessly monitor a particular distance between a defined fixed point on the frame and a defined fixed point on the mast of the industrial truck and to provide a measuring signal that is dependent on this distance to be evaluated by means of the electronic evaluation device (31).

5. Industrial truck according to any of the preceding claims, **characterised in that** the electronic evaluation device (31) is designed to display, emphasised in a specific manner, when the mast (14) reaches at least one predetermined tilt position and/or when the mast (14) approaches such a predetermined tilt position.

6. Industrial truck according to any of the preceding claims, **characterised in that** a controller is provided for controlling the mast tilting apparatus, which controller communicates with the electronic evaluation device (31) and is designed to trigger a specific reaction from the mast tilting apparatus when the mast (14) reaches at least one predetermined tilt position and/or when the mast (14) approaches such a predetermined tilt position.

7. Industrial truck according to claim 6, **characterised in that** the specific reaction consists in the mast tilting apparatus stopping the mast (14) in the predetermined tilt position.

8. Industrial truck according to either claim 6 or claim 7, **characterised in that** the predetermined tilt position is an intermediate position of the mast between the two end positions.

9. Industrial truck according to claim 6, claim 7 or claim 8, **characterised in that** the controller is designed to control the mast tilting apparatus in such a way that, when the mast (14) approaches one of the end positions, said apparatus gradually reduces the speed of the tilt movement of the mast (14), preferably in a linear manner, depending on the distance of the current tilt position of the mast (14) from the relevant end position.

10. Industrial truck according to any of the preceding claims, **characterised in that** the contactless distance sensor (26) is only at a relatively short radial distance from the tilt axis (16), such that the distance to be monitored between the end positions of the mast (14) is less than 50 mm, preferably less than 10 mm.

11. Industrial truck according to any of the preceding claims, **characterised in that** the distance sensor (26) is arranged closer to the tilt axis (16) than a hydraulic tilt cylinder for tilting the mast (14) forwards and backwards.

## Revendications

1. Chariot de manutention avec un châssis (12), un dispositif de levage (14) qui peut être incliné vers l'avant et vers l'arrière d'un angle d'inclinaison (16) entre deux positions finales par rapport au châssis (12), un dispositif d'inclinaison de dispositif de levage pour le réglage de différentes inclinaison du dispositif de levage (14) et avec des moyens de mesure d'inclinaison (26, 32) pour la détermination d'une inclinaison du dispositif de levage (14) par rapport au châssis (12), les moyens de mesure d'inclinaison (26, 32) comprenant au moins un capteur de distance (26) solidaire du châssis et/ou au moins un capteur de distance solidaire du dispositif de levage, qui est conçu pour surveiller sans contact une distance, variable lors de l'inclinaison du dispositif de levage (14) entre un point solidaire du châssis (30) et un point solidaire du dispositif de levage (32) du chariot de manutention et pour générer un signal de mesure dépendant de cette distance,
**caractérisé en ce que**
le chariot de manutention comprend en outre un dispositif d'analyse électronique (31) qui comprend un dispositif d'affichage (33) et qui est en liaison de transmission de données avec les moyens de mesure d'inclinaison (26, 32) et qui est conçu pour recevoir le signal de mesure du capteur de distance (26), pour l'analyser et pour afficher les données ainsi analysées de manière graphique et/ou acoustique et/ou haptique-vibratoire au moyen du dispositif d'affichage (33) en tant que représentation de l'inclinaison du dispositif de levage,
le chariot de manutention comprenant en outre un dispositif de mesure de position qui est conçu pour déterminer des positions obliques du chariot de manutention par rapport à l'horizontale et pour envoyer des signaux de mesure correspondants au dispositif d'analyse (31), le dispositif d'analyse (31) étant conçu pour analyser les informations du dispositif de mesure de position concernant l'orientation du chariot de manutention par rapport à l'horizontale en combinaison avec les informations des moyens de mesure d'inclinaison (26, 32) concernant l'inclinaison du dispositif de levage (14) par rapport au châssis (12), afin de générer des données pour l'affichage de l'orientation absolue du dispositif de levage par rapport à la verticale.

2. Chariot de manutention selon la revendication 1, **caractérisé en ce que** l'au moins un capteur de distance (26) est sélectionné dans le groupes des capteurs suivants, fonctionnant sans contact :
- capteur de distance inductif ;
- capteur de distance capacitif ;
- capteur à ultrasons ;
- capteur opto-électronique.

3. Chariot de manutention selon l'une des revendications précédentes, **caractérisé en ce que** l'au moins un capteur de distance (26) est disposé près de l'axe d'inclinaison, de façon à ce que la distance qu'il surveille et qui varie lors de l'inclinaison du dispositif de levage (14), entre le point solidaire du châssis (30) et le point solidaire du dispositif de levage (32) du chariot de manutention, varie dans une plage inférieure à 50 mm, de préférence inférieure à 10 mm, lorsque le dispositif de levage (14) est pivoté entre les positions finales autour de l'axe d'inclinaison (16).

4. Chariot de manutention selon la revendication 1, **caractérisé en ce que** les moyens de mesure d'inclinaison (26, 32) comprennent plusieurs capteurs de distance en liaison de transmission de données avec le dispositif d'analyse (31), qui sont conçus pour surveiller sans contact une distance entre un point solidaire du châssis et un point solidaire du dispositif de levage du chariot de manutention et pour générer un signal de mesure dépendant de cette distance pour une analyse par le dispositif d'analyse électronique (31).

5. Chariot de manutention selon l'une des revendications précédentes, **caractérisé en ce que** le dispositif d'analyse électronique (31) est conçu, lorsqu'une inclinaison prédéterminée du dispositif de levage (14) est atteinte et/ou lors de l'approche du dispositif de levage (14) de cette inclinaison prédéterminée, pour afficher cela d'une manière spécifique.

6. Chariot de manutention selon l'une des revendications précédentes, **caractérisé en ce que**, pour la commande du dispositif d'inclinaison du dispositif de levage, un dispositif de commande communiquant avec le dispositif d'analyse électronique (31) est prévu, qui est conçu pour déclencher, lorsqu'une inclinaison prédéterminée du dispositif de levage (14) est atteinte et/ou lors de l'approche du dispositif de levage (14) de cette inclinaison prédéterminée, une réaction spécifique du dispositif d'inclinaison du dispositif de levage.

7. Chariot de manutention selon la revendication 6, **caractérisé en ce que** la réaction spécifique consiste **en ce que** le dispositif d'inclinaison du dispositif de levage arrête le dispositif de levage (14) à l'inclinaison prédéterminée.

8. Chariot de manutention selon la revendication 6 ou 7, **caractérisé en ce que** l'inclinaison prédéterminée est une position centrale du dispositif de levage entre les deux positions finales.

9. Chariot de manutention selon la revendication 6, 7 ou 8, **caractérisé en ce que** le dispositif de commande est conçu pour commander le dispositif d'inclinaison de dispositif de levage de façon à ce que celui-ci, lors de l'approche du dispositif de levage (14) vers une des positions finales, réduise la vitesse du mouvement d'inclinaison du dispositif de levage (14) de manière progressive, de préférence de manière linéaire en fonction de la distance entre l'inclinaison actuelle du dispositif de levage (14) et la position finale concernée.

10. Chariot de manutention selon l'une des revendications précédentes, **caractérisé en ce que** le capteur de distance sans contact (26) présente seulement une faible distance radiale par rapport à l'axe d'inclinaison (16), de façon à ce que la distance à surveiller entre les positions finales du dispositif de levage (14) est inférieure à 50 mm, de préférence inférieure à 10 mm.

11. Chariot de manutention selon l'une des revendications précédentes, **caractérisé en ce que** le capteur de distance sans contact (26) est disposé plus près de l'axe d'inclinaison (16) qu'un vérin d'inclinaison hydraulique pour l'inclinaison vers l'avant et l'inclinaison vers l'arrière du dispositif de levage (14).
